# EUROPÄISCHE PATENTSCHRIFT

(11) **EP 1 381 477 B1**
(45) Veröffentlichungstag und Bekanntmachung des Hinweises auf die Patenterteilung: **27.04.2005**
(21) Anmeldenummer: 02710044.5
(22) Anmeldetag: 28.01.2002
(51) Int. Cl.: B07B 1/52, B07B 1/15

(54) **ABSTREIFRECHEN FÜR EINE SIEBSCHEIBEN- UND WELLENSÄUBERUNGS- EINRICHTUNG**
SCRAPER RAKE FOR A DISC-SCREEN AND SHAFT CLEANING DEVICE
RATEAU RACLEUR POUR DISPOSITIF DE NETTOYAGE D'ARBRE ET DE DISQUES DE TAMISAGE

(30) Priorität: 27.03.2001 DE 10114957
(43) Veröffentlichungstag der Anmeldung: 21.01.2004
(73) Patentinhaber: EuRec Technology GmbH Entsorgungsanlagen, 36460 Merkers (DE)
(72) Erfinder: KOTTMANN, Norbert, 36277 Schenklengsfeld (DE)
(74) Vertreter: Kruspig, Volkmar, Dipl.-Ing.
(86) Internationale Anmeldenummer: PCT/EP2002/000861
(87) Internationale Veröffentlichungsnummer: WO 2002/076636

(56) Entgegenhaltungen:
- DE-A- 19 825 340
- DE-C- 474 491
- DE-C- 603 341
- DE-C- 625 491

## Beschreibung

Die Erfindung betrifft einen Abstreifrechen für eine Siebscheiben- und Wellensäuberungs-Einrichtung, umfassend einen Rechenbalken als Träger einer Vielzahl von messerartigen Zinken, wobei die Zinken in die Siebscheiben-Zwischenräume hineinragen sowie zur Siebscheibenwelle orientiert sind und die Zinken mindestens zwei entgegengesetzt gerichtete, fingerförmige Schneiden mit einer dazwischen befindlichen Ausnehmung aufweisen, gemäß Oberbegriff des Patentanspruchs 1.

Aus der DE 198 25 340 A1 ist eine derartige, gattungsbildende permanent wirkende Siebscheiben- und Wellensäuberungs-Einrichtung vorbekannt. Die dortige Gesamtanordnung besteht aus einer Scheibeneinheit und einer Säuberungseinheit, wobei die Säuberungseinheit unterhalb der Scheibeneinheit befindlich ist. Weiterhin ragt die Säuberungseinheit in die Scheibeneinheit hinein, wobei die Scheibeneinheit aus einem Siebbett mit Siebbettrahmen besteht, in dem Siebscheibenwellen mit Siebscheiben und Distanzhülsen befindlich sind.

Die Säuberungseinheit weist einen Reinigungskamm auf, der in einem Reinigungskammsteg Kammesser haltert. Der Reinigungskammsteg ist aus einem Kammmesserträger mit einer Justierschraube und einer über Klemmschrauben befestigten Klemmplatte aufgebaut. Weiterhin besteht die Möglichkeit, den Reinigungskamm durch eine jeweils rechtsseitig und linksseitig angeordnete Geradführung mit jeweils einem Spurwagen, der von einer Rollenkette angetrieben ist, zu bewegen.

Die bekannte Vorrichtung dient dem Säubern eines Scheibensiebs im Betrieb, so daß die Aufwendungen für den Erhalt der gesamten Scheibensiebanordnung reduziert sind.

Es hat sich jedoch gezeigt, daß sich auf dem bekannten Rechenbalken und zwischen den Zinken z.B. Metall festsetzen kann. Läuft dann eine Siebscheibe auf ein festsitzendes Metallstück auf, wirkt diese als Trennschreibe mit der Folge eines erheblichen Verschleißes und einer wesentlich kürzeren Standzeit des Scheibensiebs.

Aus der DE-Patentschrift 474 491 ist eine Abreinigungsvorrichtung für sogenannte Klassierroste vorbekannt. Dort befindet sich unterhalb der Walzen eine Schlittenanordnung mit Messern, welche zur Walze hin bewegbar sind, wobei der vorerwähnte Schlitten sowohl seitlich als auch in der Höhe verschiebbar ausgeführt ist.

Bei der Abstreichvorrichtung für Scheibenwalzenroste gemäß DE-Patentschrift 603 341 werden die Abstreicher im Grunde der Spalten zwischen den Scheiben gegen die Scheibenwalzenwelle bzw. gegen den Umfang der Zwischenscheiben gedrückt, wobei ausgestaltend der oder die Abstreiferträger mit quer zu ihren Achsen angeordneten blatt- oder stabförmigen Federn versehen sind. Durch diese federnde Lagerung kann ein unerwünschtes Abbrechen der Abstreichzähne verhindert werden.

Letztendlich zeigt die Walzenabstreichvorrichtung nach DE-Patentschrift 625 491 einen Abstreicher, der ebenfalls durch Federn gegen die Walzen gedrückt wird, wobei die Abstreicher einzeln oder gruppenweise mit ihrem mittleren Teil an einer Kante des Abstreicherträgers anliegen und mit dem unteren Ende unter Einschaltung einer unter Vorspannung stehenden Feder gegen den Träger abgestützt sind.

Aus dem Vorgenannten ist es daher Aufgabe der Erfindung, einen weitergebildeten Abstreifrechen für eine Siebscheiben- und Wellensäuberungs-Einrichtung anzugeben, welcher eine effektive Reinigung ermöglicht und der ein Blockieren der Anlage bzw. einen zu starken Verschleiß der Siebscheiben bei festsitzenden metallischen Teilen von vornherein verhindert.

Die Lösung der Aufgabe der Erfindung erfolgt mit einem Abstreifrechen für eine Siebscheiben- und Wellensäuberungs-Einrichtung gemäß den Merkmalen des Patentanspruchs 1, wobei die Unteransprüche zweckmäßige Ausgestaltungen und Weiterbildungen umfassen.

Der Grundgedanke der Erfindung besteht in der Ausbildung eines beweglichen Rechenzinkens, der sich teilweise in einem Rohr befindet und dort geführt wird. Eine vorhandene Ausfräsung oder Schlitz wird durch einen kappenartigen Schmutzabweiser überdeckt, so daß das Eintreten von Fremdkörpern in das Rohrinnere wirksam verhindert ist.

Wenn auf den Wellen Störstoffe aufgewickelt werden, bewegen sich die Rechenzinken. Die Schneidwinkel der an den Zinken vorgesehenen Schneiden entsprechen denjenigen eines Drehstahls, so daß es ähnlich wie bei der spanabhebenden Fertigung zu Einschneidungen in Kunststoffen, Textilien und dergleichen, die sich auf den Wellen befinden, kommt mit der Folge, daß diese Stoffe zerstört werden. Durch seitlich an den Scheiben vorbeiziehende Rechenzinken erfolgt eine wirksame Scheibenreinigung des Separators, wodurch auch ein seitliches Absetzen von Schmutz verhinderbar ist.

Wie erwähnt, ist der Rechenbalken zur Aufnahme von um die Längsachse des Balkens verschwenk- und/oder radial verschiebbarer Zinken rohrförmig ausgebildet. Um nun die Zinken auf dem Balken befestigen zu können, sind hierfür im oberen Rohrbereich des Rechenbalkens Zylindersegment-Ausfräsungen und diesen gegenüberliegend im unteren Bereich Bohrungen eingebracht.

Stirnseitig ist am Rechenbalken ein Befestigungsflansch, vorzugsweise durch Verschweißen befestigt.

Die Zinken, die beispielsweise aus Flachstahl bestehen, besitzen einen Zinkenfuß mit Rücksprung und Gewindeabschnitt. Der Gewindeabschnitt kann geschnitten bzw. gedreht sein, jedoch auch durch Verschweißen eines Gewindebolzens realisiert werden.

Der erwähnte Rücksprung bildet einen Anschlag für eine Zylinderfeder, welche sich im montierten Zustand gegen den unteren Rohrinnenbereich abstützt.

Oberhalb des Rücksprungs ist der kreisbogenförmige, kappenartige Schmutzabweiser vorgesehen, der bevorzugt aus einem Rohrsegment besteht und mit den Zinken verschweißt oder verpreßt bzw. aufgeschrumpft wird.

Die Zinken mit Zinkenfuß und Gewindeabschnitt werden über die Zylindersegment-Ausfräsungen und Bohrungen am rechten Balken austausch- und justierbar befestigt.

In einer bevorzugten Ausführungsform der Erfindung besitzen die Zylindersegment-Ausfräsungen innenseitige Anschlagkanten für den Zinkenfuß, wobei die Ausfräsungen senkrecht zur Rechenbalken-Längsachse und die radialen Kanten untereinander sowie benachbarter Fräsbereiche parallel verlaufen.

Die Anschlagkante kann eine Fase aufweisen, welche im wesentlichen dem Schwenkwinkel der Zinken entspricht.

Die Bohrungen im unteren Rohrbereich sind außenseitig gesenkt ausgeführt, um in Verbindung mit einer Kugelbundmutter ein Zapfenlager für das Verschwenken der Zinken zu bilden.

Der Zinkenfuß besitzt bevorzugt einen rechteckförmigen Querschnitt, welcher im Bereich des Rücksprungs in eine quadratische Form übergeht, die an den Innendurchmesser der Zylinderfeder angepaßt ist.

Die freie Länge der Zylinderfeder ist kleiner oder gleich dem Innendurchmesser des Rechenbalkenrohrs.

Der rohrsegmentartige Schmutzabweiser ist abmessungsseitig so ausgebildet, daß zwischen den Abweisern benachbarter Zinken ein Minimalspiel gegeben ist, um das Eindringen von Schmutzpartikeln zu verhindern.

Die Schneiden der Zinken besitzen bei einer zweckmäßigen Ausführungsform aufeinander zulaufende Fasen, wobei mindestens im Bereich der Schneiden das metallische Material gehärtet oder aber hier ein Hartmetalleinsatz eingebracht ist. Selbstverständlich können auch die kompletten Zinken aus Hartmetall gefertigt werden.

Über ein Verstellen der Kugelbundmutter auf dem Gewindeabschnitt läßt sich die radiale Position des jeweiligen Zinkens variieren, wobei zum Fixieren der Endposition die jeweiligen Kugelbundmuttern gekontert sind. Das Verstellen ändert auch die Vorspannung der jeweiligen innenliegenden Feder, wodurch die Rückhalte- bzw. Schneidkraft einstellbar ist.

Der Fasenwinkel der Schneiden ist auf die Konizität von entsprechend geformten Abschnitten der Siebscheibenwellen, die sich zwischen den Siebscheiben befinden, abgestimmt bzw. entspricht diesem Winkel.

Um eine leichte Beweglichkeit der Zinken zu gewährleisten, ist jeweils im Bereich zwischen Kugelbundmutter und Bohrung ein Dauerschmiermittel, insbesondere Schmierfett befindlich.

Der Rechenbalken selbst ist in an sich bekannter Weise parallel zur Siebscheibenwelle verschieblich ausgeführt, so daß die gewünschten Reinigungseffekte, auch bezogen auf die Siebscheiben selbst gewährleistet sind.

Der Schwenkwinkel der Zinken liegt bevorzugt im Bereich zwischen ±3° und ±5°. Die eingesetzten Federn sind bevorzugt zylindrische Druckschraubenfedern.

Es hat sich gezeigt, daß mit der Erfindung einerseits ein ausgezeichnetes Reinigungsverhalten sowohl der Wellenbereiche zwischen den Siebscheiben als auch beim Bewegen des Rechenbalkens der Siebscheiben selbst gegeben ist und weiterhin ein unerwünschtes Festsetzen von z.B. metallischen Teilen auf dem Rechenbalken wirksam verhindert werden kann.

Die Erfindung soll nachstehend anhand eines Ausführungsbeispiels sowie unter Zuhilfenahme von Figuren näher erläutert werden.

Hierbei zeigen:
- Fig. 1: die prinzipielle Anordnung eines Abstreifrechens im Siebdeck;
- Fig. 2: eine Darstellung eines Zinkens mit Zinkenfuß und Gewindeabschnitt;
- Fig. 3: eine Darstellung des Zinkens in Anschlagstellung;
- Fig. 4: eine Schnittdarstellung durch den Rechenbalken mit Zinken und erkennbaren Siebscheiben; und
- Fig. 5: einen Teillängsschnitt mit Rechenbalken, Zinken sowie Siebscheibenwelle mit konischen Bereichen.

Gemäß Darstellung nach Fig. 1 ist ein Abstreifrechen 1 unterhalb von Siebscheibenwellen 2 und dort befindlichen Siebscheiben 3 angeordnet.
Der Abstreifrechen 1 dient dem Entfernen von Materialien, die in die Siebscheiben-Zwischenräume gelangen und sich dort auf den Wellen festsetzen. Über eine Verfahrbarkeit des Abstreifrechens in die Bildebene hinein oder aus dieser heraus ziehen die Rechenzinken seitlich an den Scheiben vorbei und säubern diese.

Ein spezieller Zinken 4 zur Verwendung innerhalb des Abstreifrechens 1 ist in Fig. 2 gezeigt.

Der Zinken 4 besitzt einen Zinkenfuß 5 mit Rücksprung 6. Der Rücksprung 6 geht in einen Gewindeabschnitt 7 über, welcher eine Kugelbundmutter 8 und eine Kontermutter 9 aufnimmt.

Unterhalb des Rücksprungs 6 ist der Zinken beispielsweise mit einem quadratischen Querschnitt und oberhalb des Rücksprungs 6 mit einem rechteckigen Querschnitt ausgeführt. Der Gewindeabschnitt 7 kann, wie anhand der Schnittdarstellung längs der Achse A-A gezeigt, in eine entsprechende Ausnehmung des unteren Fußbereichs eingebracht und verschweißt werden.

Die Schneiden 10 sind entgegengesetzt gerichtet und fingerförmig mit einer dazwischen befindlichen Ausnehmung.

Weiterhin besitzen die Schneiden 10 der Zinken 4 aufeinander zu laufende Fasen 11. Die Schneidwinkel der Schneiden respektive die Fasen sind so ausgeführt, daß sich Wirkungen analog eines Drehstahls ergeben, so daß es zu einem spanabhebenden Prozeß und damit zu Einschneidungen in Kunststoffen, Textilen und so weiter kommt, welche in unerwünschter Weise die Siebscheibenwellen umwickeln und dort anhaften.

Mit der Darstellung nach Fig. 3 ist die Möglichkeit des seitlichen Verschwenkens der einzelnen Zinken beispielsweise um einen Winkel ausgehend von einer Mittelachse von z.B. 4° dargestellt.

Der montierte Zinken 4 ist mit einer Zylinderfeder 12 innerhalb des rohrförmigen Rechenbalkens 13 geführt. Die Zylinderfeder 12 stützt sich dabei einerseits gegen den Rücksprung 6 und andererseits gegen die Innenwandung des Rechenbalkens 13 ab. Eine Senkung 14 in einer entsprechenden Bohrung im unteren Bereich des Rechenbalkens bildet in Verbindung mit der Kugelbundmutter 8 eine Art Zapfenlager.

Im oberen Bereich des Rechenbalkens 13 ist eine Zylindersegment-Ausfräsung 15 eingebracht, die Anschlagkanten 16 für den Zinken 4 umfaßt.

Oberhalb des Rücksprungs 6 des Zinkens 4 ist ein kreisbogenförmiger, kappenartiger Schmutzabweiser 17, vorzugsweise durch Verschweißen oder Verpressen befestigt.

Wie insbesondere aus Fig. 1 und 5 ersichtlich, sind im oberen Rohrbereich des Rechenbalkens 13 mehrere benachbarte Zylindersegment-Ausfräsungen 15 und entsprechende Bohrungen mit Senkung 14 im unteren Bereich vorhanden.

Ein stirnseitiger Befestigungsflansch 18 dient dem Fixieren des Rechenbalkens an einem an sich bekannten Träger.

Die Anschlagkanten 16 für die Schwenkbewegung des jeweiligen Zinkens 4 können mit einer Fase versehen sein. Die Ausfräsungen 15 verlaufen senkrecht zur Rechenbalken-Längsachse und die radialen Kanten der einzelnen Ausfräsungen stehen untereinander sowie zu benachbarten Fräsbereichen in paralleler Position.

Die Ausbildung der Schmutzabweiser 17 und der Abstand der einzelnen Zinken 4 ist gemäß Fig. 5 so gewählt, daß zwischen den Schmutzabweisern 17 ein Minimalspiel resultiert und die Schneiden 10 der Zinken 4 um einen vorgegebenen Betrag beabstandet zu einem konusförmigen Abschnitt 19 der Siebscheibenwellen 2 verlaufen.

Die kappenartigen Schmutzabweiser 17 besitzen bevorzugt eine rohrsegmentförmige bzw. zylindersegmentförmige Gestalt und werden durch Verschweißen mit den Zinken 4 verbunden.

Die Zinken 4 sind mindestens im Bereich der Schneiden 10 gehärtet, bestehen insgesamt aus einem Hartmetall oder weisen einen Hartmetallaufsatz auf.

Der Fasenwinkel der Schneidenfasen 11 ist auf die Konizität der Wellenabschnitte 19 abgestimmt bzw. entspricht diesem Winkel.

Der Schwenkwinkel der Zinken liegt im Bereich zwischen ±3° und ±5°. Die eingesetzten Federn 12 sind zylindrische Druckschraubenfedern.

Zusammenfassend ist durch die im rohrförmigen Rechenbalken 13 vorgesehene Vielzahl von Zylindersegment-Ausfräsungen 15 in Verbindung mit der Zapfenlagerung der Zinken 4 eine Verschwenkbarkeit dieser um die Längsachse des Rechenbalkens 13 gegeben. Die nachgiebige radiale Lagerung der Zinken 4 in Verbindung mit den vorgesehenen Zylinderfedern 12 wirkt blockierreduzierend und gewährleistet, daß eine einmal eingestellte radiale Position der Zinken 4 erhalten bleibt.
Die mit den Zinken verbundenen kappenartigen Schmutzabweiser wiederum verhindern ein Eindringen von Fremdkörpern in das Innere des rohrförmigen Rechenbalkens, so daß auch unter diesem Aspekt eine ausreichende Langzeitstabilität und ein geringer Wartungsaufwand der Gesamtvorrichtung gegeben ist.

### Bezugszeichenliste

- 1: Abstreifrechen
- 2: Siebscheibenwellen
- 3: Siebscheiben
- 4: Zinken
- 5: Zinkenfuß
- 6: Rücksprung
- 7: Gewindeabschnitt
- 8: Kugelbundmutter
- 9: Kontermutter
- 10: Schneiden
- 11: Fasen der Schneiden
- 12: Zylinderfeder
- 13: rohrförmiger Rechenbalken
- 14: Senkung
- 15: Zylindersegment-Ausfräsungen
- 16: Anschlagkanten
- 17: Schmutzabweiser
- 18: Befestigungsflansch
- 19: Konusabschnitt der Siebscheibenwellen

## Patentansprüche

1. Abstreifrechen (1) für eine Siebscheiben- und Wellensäuberungs-Einrichtung, umfassend einen Rechenbalken (13) als Träger einer Vielzahl von messerartigen Zinken (4), wobei die Zinken (4) in die Siebscheiben-Zwischenräume hineinragen sowie zur Siebscheibenwelle (2) orientiert sind und die Zinken (4) mindestens zwei entgegengesetzt gerichtete, fingerförmige Schneiden (10) mit einer dazwischen befindlichen Ausnehmung aufweisen,
**dadurch gekennzeichnet, daß**
der Rechenbalken (13) zur Aufnahme von um die Längsachse des Balkens verschwenk- und/oder radial verschiebbarer Zinken (4) rohrförmig ausgebildet ist, hierfür im oberen Rohrbereich eine Vielzahl von Zylindersegment-Ausfräsungen (15) und diesen gegenüberliegend im unteren Bereich Bohrungen eingebracht sind, weiterhin jeweils stirnseitig ein Befestigungsflansch (18) vorgesehen ist,
die Zinken (4) einen Zinkenfuß (5) mit Rücksprung (6) und Gewindeabschnitt (7) aufweisen, wobei der Rücksprung (6) einen Anschlag für eine Zylinderfeder (12) bildet, welche sich im montierten Zustand gegen den unteren Rohrinnenbereich abstützt;
weiterhin oberhalb des Rücksprungs (6) ein kreisbogenförmiger, kappenartiger Schmutzabweiser (17) vorgesehen ist und
die Zinken (4) mit Zinkenfuß (5) und Gewindeabschnitt (7) über die Zylindersegment-Ausfräsungen (15) und Bohrungen am Rechenbalken (13) austausch- und justierbar befestigt sind.

2. Abstreifrechen nach Anspruch 1,
**dadurch gekennzeichnet, daß**
die Zylindersegment-Ausfräsungen (15) innenseitige Anschlagkanten (16) für den Zinkenfuß (5) aufweisen, wobei die Ausfräsungen (15) senkrecht zur Rechenbalken-Längsachse und die radialen Kanten (16) untereinander sowie benachbarter Fräsbereiche parallel verlaufen.

3. Abstreifrechen nach Anspruch 2,
**dadurch gekennzeichnet, daß**
die Anschlagkanten (16) eine Fase aufweisen, welche im wesentlichen dem Schwenkwinkel der Zinken (4) entspricht.

4. Abstreifrechen nach einem der vorangegangenen Ansprüche,
**dadurch gekennzeichnet, daß**
die Bohrungen gesenkt (14) ausgeführt sind, um in Verbindung mit einer Kugelbundmutter (8) ein Zapfenlager zu bilden.

5. Abstreifrechen nach einem der vorangegangenen Ansprüche,
**dadurch gekennzeichnet, daß**
der Zinkenfuß (5) einen rechteckförmigen Querschnitt aufweist, welcher im Bereich des Rücksprungs (6) in eine quadratische Form übergeht.

6. Abstreifrechen nach einem der vorangegangenen Ansprüche,
**dadurch gekennzeichnet, daß**
die freie Länge der Zylinderfeder (12) kleiner oder gleich dem Innendurchmesser des Rechenbalkenrohrs (13) ist.

7. Abstreifrechen nach einem der vorangegangenen Ansprüche,
**dadurch gekennzeichnet, daß**
die kappenartigen Schmutzabweiser (17) eine rohrsegmentartige Gestalt aufweisen und so ausgebildet sind, daß zwischen den Abweisern benachbarter Zinken (4) ein Minimalspiel gegeben ist.

8. Abstreifrechen nach Anspruch 7,
**dadurch gekennzeichnet, daß**
die Schmutzabweiser (17) ebenso wie die Zinken (4) aus Stahl bestehen und jeweils miteinander verschweißt sind.

9. Abstreifrechen nach einem der vorangegangenen Ansprüche,
**dadurch gekennzeichnet, daß**
die Schneiden (10) der Zinken (4) aufeinander zu laufende Fasen (11) aufweisen.

10. Abstreifrechen nach Anspruch 9,
**dadurch gekennzeichnet, daß**
die Zinken (4) mindestens im Bereich der Schneiden (10) gehärtet sind, die Zinken (4) oder Schneiden (10) aus Hartmetall bestehen oder eine Bestückung aus mindestens einem Hartmetallaufsatz aufweisen.

11. Abstreifrechen nach Anspruch 4,
**dadurch gekennzeichnet, daß**
durch Verstellen der Kugelbundmutter (8) die radiale Position des jeweiligen Zinkens (4) und die Vorspannung der Zylinderfeder (12) zur Schneidkraftveränderung einstellbar ist, wobei zum Fixieren der Endposition die Kugelbundmutter (8) jeweils gekontert (9) ist.

12. Abstreifrechen nach Anspruch 9,
**dadurch gekennzeichnet, daß**
der Fasenwinkel auf die Konizität von entsprechend geformten Abschnitten der Siebscheibenwellen (2) zwischen den Siebscheiben (3) abgestimmt ist oder diesen entspricht.

13. Abstreifrechen nach Anspruch 4,
**dadurch gekennzeichnet, daß**
jeweils im Bereich zwischen Kugelbundmutter (8) und Bohrung ein Dauerschmiermittel befindlich ist.

14. Abstreifrechen nach einem der vorangegangenen Ansprüche,
**dadurch gekennzeichnet, daß**
der Rechenbalken (13) parallel zu den Siebscheibenwellen (2) verschieblich ausgeführt ist.

15. Abstreifrechen nach Anspruch 1,
**dadurch gekennzeichnet, daß**
der Schwenkwinkel der Zinken (4) im Bereich zwischen ±3° und ±5° liegt.

16. Abstreifrechen nach einem der vorangegangenen Ansprüche, **dadurch gekennzeichnet, daß**
die Federn (12) jeweils zylindrische Druckschraubenfedern sind.

## Claims

1. A scraper rake for a disc screen and shaft cleaning device, comprising a rake beam (13) as a carrier for a plurality of blade-like prongs (4), wherein the prongs (4) project into the intermediate spaces between disc screens and are directed towards the disc screen shaft (2), and the prongs (4) have at least two opposing finger-like cutting edges (10) with a recess situated between them,
**characterised in that**
to accommodate prongs (4) which are pivotable and/or radially displaceable about the longitudinal axis of the beam the rake beam (13) is of tubular shape, for this purpose a plurality of cylindrical-segment milled out portions (15) are incorporated in the upper tubular region and in the lower region bores are incorporated opposite these milled-out portions, a fastening flange (18) being provided at the respective end face,
the prongs (4) have a prong base (5) with a shoulder (6) and a threaded section (7), wherein the shoulder (6) forms an abutment for a cylindrical spring (12) which in the assembled condition abuts against the lower region of the tube interior;
additionally a circular arc-shaped cap-type dirt guard (17) is provided above the shoulder (6) and
the prongs (4) are fastened by the prong base (5) and the threaded section (7) via the cylindrical-segment milled out portions (15) and bores to the rake beam (13) in a replaceable and adjustable manner.

2. A scraper rake according to Claim 1,
**characterised in that**
the cylindrical-segment milled out portions (15) have internal abutment edges (16) for the prong base (5), wherein the milled-out portions (15) extend perpendicular to the rake beam longitudinal axis and the radial edges (16) parallel to one another and to adjacent milled portions.

3. A scraper rake according to Claim 2, **characterised in that** the abutment edges (16) have a bevel which corresponds substantially to the pivot angle of the prongs (4).

4. A scraper rake according to any one of the preceding Claims, **characterised in that**
the bores are countersunk (14) so as to form a journal bearing in combination with a spherical collar nut (8).

5. A scraper rake according to any one of the preceding Claims, **characterised in that**
the prong base (5) is of rectangular cross-section which merges into a square shape in the vicinity of the shoulder (6).

6. A scraper rake according to any one of the preceding Claims, **characterised in that**
the free length of the cylindrical spring (12) is smaller than or equal to the inner diameter of the rake beam tube (13).

7. A scraper rake according to any one of the preceding Claims, **characterised in that**
the cap-type dirt guards (17) are of tubular segment-like shape and are so formed that there is a minimal clearance between the guards of adjacent prongs (4).

8. A scraper rake according to Claim 7,
**characterised in that**
the dirt guards (17) and the prongs (4) consist of steel and in each case are welded to one another.

9. A scraper rake according to any one of the preceding Claims, **characterised in that**
the cutting edges (10) of the prongs (4) have bevels (11) extending towards one another.

10. A scraper rake according to Claim 9,
**characterised in that**
the prongs (4) are hardened at least in the vicinity of the cutting edges (10), the prongs (4) or cutting edges (10) consist of hard metal or are provided with at least one hard metal tip.

11. A scraper rake according to Claim 4,
**characterised in that**
by adjusting the spherical collar nut (8) the radial position of the respective prong (4) and the preloading of the cylindrical spring (12) can be adjusted for varying the cutting force, wherein the spherical collar nut (8) is locked in each case so as to fix the end position.

12. A scraper rake according to Claim 9,
**characterised in that**
the bevel angle is matched to the conicity of correspondingly shaped sections of the disc screen shafts (2) between the disc screens (3) or corresponds thereto.

13. A scraper rake according to Claim 4,
**characterised in that**
a permanent lubricant is situated in each case in the zone between the spherical collar nut (8) and the bore.

14. A scraper rake according to any one of the preceding Claims,
**characterised in that**
the rake beam (13) is designed to be displaceable parallel to the disc screen shafts (2).

15. A scraper rake according to Claim 1,
**characterised in that**
the pivot angle of the prongs (4) is in a range of between ±3° and ±5°.

16. A scraper rake according to any one of the preceding Claims,
**characterised in that**
the springs (12) are in each case helical compression springs.

## Revendications

1. Râteau racleur (1) pour un dispositif de nettoyage d'arbre et de disques de tamisage, comprenant une poutre de râteau (13) à titre de support pour une pluralité de dents (4) analogues à des couteaux, lesdites dents (4) pénétrant dans les intervalles entre les disques de tamisage en étant orientées vers l'arbre (2) des disques de tamisage, et lesdites dents (4) présentant au moins deux tranchants (10) en forme de doigts orientés de façon opposée, avec un évidement situé entre eux,
**caractérisé en ce que** :
la poutre de râteau (13) est réalisée en forme de tube pour recevoir des dents (4) susceptibles de se déplacer en basculement autour de l'axe longitudinal de la poutre et/ou en translation radiale, et à cet effet une pluralité de fraisages (15) en forme de secteur cylindrique sont prévus dans la zone de tube supérieure, et des perçages dans la zone inférieure à l'opposé desdits fraisages, et il est en outre prévu respectivement du côté frontal une bride de fixation (18),
les dents (4) présentent un pied de dent (5) avec un ressaut (6) et un tronçon fileté (7), le ressaut (6) formant une butée pour un ressort cylindrique (12) qui s'appuie, à l'état monté, contre la zone intérieure inférieure du tube ;
il est en outre prévu au-dessus du ressaut (6) un élément de dégagement de saleté (17) en forme d'arc de cercle et analogue à un capuchon, et les dents (4) avec leur pied (5) et leur tronçon fileté (7) sont fixées de façon interchangeable et ajustable sur la poutre de râteau (13) via les fraisages (15) en forme de secteur de cylindre et les perçages.

2. Râteau racleur selon la revendication 1, **caractérisé en ce que** les fraisages (15) en forme de secteur de cylindre présentent des arêtes de butée intérieures (16) pour le pied de dents (5), lesdits fraisages (15) s'étendant perpendiculairement à l'axe longitudinal de la poutre de râteau, et les arêtes radiales (16) s'étendant parallèlement les unes aux autres ainsi que parallèlement aux zones voisines des fraisages.

3. Râteau racleur selon la revendication 2, **caractérisé en ce que** les arêtes de butée (16) présentent un chanfrein qui correspond essentiellement à l'angle de basculement des dents (4).

4. Râteau racleur selon l'une des revendications précédentes, **caractérisé en ce que** les perçages sont réalisés en renfoncement (14), afin de former un logement de tourillon, en combinaison avec un écrou à collerette sphérique (8).

5. Râteau racleur selon l'une des revendications précédentes, **caractérisé en ce que** le pied de dent (5) a une section de forme rectangulaire, qui se transforme en une forme carrée dans la région du ressaut (6).

6. Râteau racleur selon l'une des revendications précédentes, **caractérisé en ce que** la longueur libre du ressort cylindrique (12) est inférieure ou égale au diamètre intérieur du tube (13) de la poutre de râteau

7. Râteau racleur selon l'une des revendications précédentes, **caractérisé en ce que** les éléments de dégagement de saleté (17) en forme de capuchon présentent une conformation analogue à un secteur tubulaire et sont réalisés de telle manière qu'il existe un jeu minimum entre les éléments de dégagement de saleté de dents voisines (4).

8. Râteau racleur selon la revendication 7, **caractérisé en ce que** les éléments de dégagement de saleté (17) sont en acier, tout comme les dents (4), et sont soudés respectivement les uns aux autres.

9. Râteau racleur selon l'une des revendications précédentes, **caractérisé en ce que** les tranchants (10) des dents (4) présentent des chanfreins (11) convergeant l'un vers l'autre.

10. Râteau racleur selon la revendication 9, **caractérisé en ce que** les dents (4) sont durcies au moins dans la région des tranchants (10), les dents (4) ou les tranchants (10) sont en métal dur, ou présentent un garnissage formé par au moins une applique en métal dur.

11. Râteau racleur selon la revendication 4, **caractérisé en ce que**, par réglage de l'écrou à collerette sphérique (8), la position radiale de la dent respective (4) et la précontrainte du ressort cylindrique (12) sont réglables pour modifier la force de coupe, et il est prévu des contre-écrous respectifs (9) pour les écrous à collerette sphérique (8) afin de fixer la position finale.

12. Râteau racleur selon la revendication 9, **caractérisé en ce que** l'angle du chanfrein est ajusté à la conicité de tronçons de forme correspondante de l'arbre (2) entre les disques de tamisage (3), ou correspond à ces tronçons.

13. Râteau racleur selon la revendication 4, **caractérisé en ce qu'**il est prévu un lubrifiant permanent dans les zones respectives entre l'écrou à collerette sphérique (8) et le perçage.

14. Râteau racleur selon l'une des revendications précédentes, **caractérisé en ce que** la poutre de râteau (13) est réalisée avec possibilité de translation parallèlement à l'arbre (2) des disques de tamisage.

15. Râteau racleur selon la revendication 1, **caractérisé en ce que** l'angle de basculement des dents (4) tombe dans une plage entre ± 3 et ± 5°.

16. Râteau racleur selon l'une des revendications précédentes, **caractérisé en ce que** les ressorts (12) sont respectivement des ressorts de compression hélicoïdaux cylindriques.
